# EUROPÄISCHE PATENTSCHRIFT

(11) **EP 1 107 837 B1**
(45) Veröffentlichungstag und Bekanntmachung des Hinweises auf die Patenterteilung: **28.08.2002**
(21) Anmeldenummer: 99932866.9
(22) Anmeldetag: 10.07.1999
(51) Int. Cl.: B21D 26/02, B21C 37/29

(54) **VERFAHREN ZUM INNENHOCHDRUCKUMFORMEN EINES WERKSTÜCKES**
INTERNAL HIGH PRESSURE FORMING METHOD FOR A WORKPIECE
PROCEDE DE FORMAGE DE PIECE SOUS HAUTE PRESSION INTERNE

(30) Priorität: 28.08.1998 DE 19839353
(43) Veröffentlichungstag der Anmeldung: 20.06.2001
(73) Patentinhaber: DaimlerChrysler AG, 70567 Stuttgart (DE)
(72) Erfinder: BONNY, Pierre, D-22589 Hamburg (DE); SCHRÖDER, Matthias, D-21720 Grünendeich (DE); SCHWARZ, Stefan, D-21614 Buxtehude (DE)
(86) Internationale Anmeldenummer: EP9904888
(87) Internationale Veröffentlichungsnummer: WO00012240

(56) Entgegenhaltungen:
- CH-A- 334 023
- DE-A- 3 840 939
- DE-A- 19 751 035
- GB-A- 2 240 944
- US-A- 3 879 974

## Beschreibung

Die Erfindung betrifft ein Verfahren zum Innenhochdruckumformen eines Werkstückes gemäß dem Oberbegriff des Patentanspruches 1 und eine Vorrichtung zur Durchführung desselben nach dem Oberbegriff des Patentanspruches 11.

Eine Verfahren nach dem Oberbegriff von Anspruch 1 ist der GB-A-2 240 944 zu entnehmen. Eine Vorrichtung gemäß Oberbegriff von Anspruch 11 ist aus der CH-A-334 023 bekannt.

Ein gattungsgemäßes Verfahren bzw. eine gattungsgemäße Vorrichtung ist ebenfalls aus dem DE 94 07 812.2 U1 bekannt. Hierbei wird ein das Werkstück bildendes Hohlprofil in ein längs der Erstreckung des Hohlprofiles geteiltes Innenhochdruck-Umformwerkzeug eingelegt, wonach dieses geschlossen wird. Anschließend wird das Hohlprofil beiderends durch Axialstempel dichtend verschlossen. Über die Axialstempel wird der Innenraum des Hohlprofiles befüllt. Die Axialstempel sind mit einem Druckerzeuger fluidisch verbunden. Sodann wird mittels des Druckerzeugers ein Innenhochdruck innerhalb des Hohlprofiles aufgebracht, wodurch dieses aufgeweitet wird, bis es sich an die Wandung der Werkzeuggravur anlegt. Die Werkzeuggravur weist einen von der Hohlprofilerstreckung radial abführenden Abzweig auf, in den das Hohlprofilmaterial durch die Innenhochdruckbeaufschlagung unter Ausbildung einer Aushalsung hineinverdrängt wird. Auch hier legt sich das Material an der Abzweigwandung an. Der Aufweitvorgang innerhalb des Abzweiges wird durch einen im Abzweig verschieblich geführten Gegenschieber stabilisiert, der die Aushalsung im Endbereich abstützt. Um die Versagensgrenzen hinsichtlich Bersten bei der reinen Aufweitung, bei der sich die Länge des Hohlprofiles verkürzt, hinauszuschieben und somit eine größere Aufweitlänge der Aushalsung zu erhalten, wird durch eine zusätzliche Axialkraft, die durch Einfahren der Axialstempel aufgebracht wird, Hohlprofilmaterial zur Abzweigstelle nachgeschoben, wodurch die für das Bersten verantwortliche Materialausdünnung im Abzweigbereich zumindest teilweise kompensiert wird. Trotzdem begrenzt bei Anlage des Hohlprofilmaterials an der Gravurwandung, insbesondere auch im Abzweig die zwischen dem Werkzeug und dem Hohlprofil entstehende und bei steigendem Innenhochdruck größer werdende Reibung - auch wenn das Hohlprofil an seiner Außenseite mit einem Schmiermittel versehen ist - die Ausformbarkeit des Werkstoffes erheblich Dies ist ganz besonders bei Werkstoffen mit geringem Umformvermögen sehr problematisch.

Der Erfindung liegt die Aufgabe zugrunde, ein gattungsgemäßes Verfahren und eine gattungsgemäße Vorrichtung dahingehend weiterzubilden, daß die Prozeßsicherheit bei der Innenhochdruckumformung von Werkstücken verbessert wird.

Die Aufgabe ist erfindungsgemäß durch die Merkmale des Patentanspruches 1 hinsichtlich des Verfahrens und durch die Merkmale des Patentanspruches 11 hinsichtlich der Vorrichtung gelöst.

Aufgrund der Schwingungsanregung an einem der Reibungspartner Werkstück - Umformwerkzeug wird die Reibung des Werkstückes an der Gravurwandung zwischen den Maxima der Schwingung zwischenzeitlich verringert, da dort die Anlagekraft des Werkstückes am Umformwerkzeug erniedrigt wird. Das heißt, es findet während des Umformvorganges eine periodisch auftretende teilweise Entlastung der Kontaktnormalspannung zwischen dem Werkstück und dem Werkzeug statt. Dies kann in drastischen Fällen derart sein, daß das Werkstück sich lokal kurzfristig gänzlich vom Werkzeug löst. Durch die damit verbundene Verringerung der Reibung wird jedoch auch der Widerstand für ein Nachfließen bzw. Nachführen des Werkstückmaterials zur Ausformstelle hin kleiner, so daß versagensfrei mehr Material an diese Stelle bewegt werden kann. Einer Ausdünnnung von Material im Ausformbereich wird somit entgegengewirkt, wobei eine für die Umformung günstigere Materialverteilung, insbesondere eine gleichmäßigere Wanddickenverteilung erreicht und/oder der Umformgrad gesteigert werden kann. Beispielsweise bei einem Abzweig von der Gravur, d.h. bei der Ausbildung einer Aushalsung kann das eine Vergrößerung der Ausziehlänge bedeuten. Somit sind die Verfahrensgrenzen z.B. in Hinblick auf die Herstellung von Nebenformelementen erweiterbar. Des weiteren können aufgrund des vergrößerten Materialnachschubes auch engere Radien am Werkstück ohne Auftreten eines Risses prozeßsicher ausgebildet werden. Insgesamt wird durch die Erfindung eine verbesserte Umformung auch von Werkstücken aus Werkstoffen mit geringem Formänderungsvermögen erreicht. Durch eine teilweise Entkopplung der Verfahrensparameter von den tribologischen Bedingungen wird eine höhere Prozeßstabilität erzielt. Für eine optimale Auslegung des Verfahrens mit größtmöglichem Nutzen für die jeweilige Umformung ist die Schwingung in ihrer Amplitude und Frequenz mit Rücksicht auf den Werkstückwerkstoff und den Umformgrad des zu erzielenden Formverlaufes, also die Geometrie des fertigumgeformten Werkstückes oder andere relevante Verfahrensparameter entsprechend anzupassen. Darüber hinaus führt die Körperschwingung der Reibungspartner bei Einsatz von Schmierstoffen an der Oberfläche des Werkstückes zu einer gleichmäßigeren Verteilung der Schmierstoffe, was zu einer weiteren Absenkung der Reibung führt. Aufgrund der schwingenden Relativbewegung der Reibungspartner zueinander und die Aktivierung des eingebrachten Schmierstoffes wird ein Haftkontakt bei gleichzeitiger Verminderung der Gleitreibung weitestgehend vermieden, bzw. der Übergang von Haft- zur Gleitreibung (Stick-Slip-Effekt) erheblich reduziert. Dadurch ist eine weniger anspruchsvolle Schmiermittelwahl oder/und ein geringerer Schmierstoffauftrag bzw. sogar ein Verzicht auf Schmierstoff bei Gewährleistung einer verbesserten Umformung möglich.

Zweckmäßige Ausgestaltungen der Erfindung können den Unteransprüchen entnommen werden; im übrigen ist die Erfindung anhand zweier in den Zeichnungen dargestellter Ausführungsbeispiele nachfolgend näher erläutert; dabei zeigt:
Fig. 1 in einem seitlichen Längsschnitt eine erfindungsgemäße Vorrichtung, die aus mehreren Umformwerkzeugteilen mit Schwingungserregern besteht,
Fig. 2 in einem seitlichen Längsschnitt eine erfindungsgemäße Vorrichtung, mit einem Schwingungserreger, der mit dem Werkstück gekoppelt ist,
Fig. 3 ein Kraft-Zeit-Diagramm zur schwingungsanregenden Steuerung eines der Reibungspartner mit im Mittel steigendem Kraftverlauf,
Fig. 4 ein Kraft-Zeit-Diagramm zur schwingungsanregenden Steuerung eines der Reibungspartner mit im Mittel konstantem Kraftverlauf.

In Fig. 1 ist eine Vorrichtung 1 zur aufweitenden Innenhochdruckumformung eines Werkstückes 2 dargestellt, das in diesem Ausführungsbeispiel von einem Hohlprofil gebildet wird, jedoch auch aus zwei aufeinandergelegten Platinen zwecks Platinenaufweitens bestehen kann. Die Vorrichtung 1 beinhaltet ein Innenhochdruckumformwerkzeug 3, das in ein Oberwerkzeug 4 und ein Unterwerkzeug 5 geteilt ist, welche mit ihren Gravuren 6 den Formraum 7 für das aufzuweitende Hohlprofil 2 bilden. Das Oberwerkzeug 4 weist einen radial von der Hauptrichtung des Formraumes 7 abragenden Abzweig 8 auf, in dem ein dem Innenhochdruck innerhalb des Hohlprofiles 2 entgegenwirkenden Gegenstempel 9 der Vorrichtung 1 verschiebbar geführt ist. Der kontrolliert steuerbar geführte Gegenstempel 9 dient zur Stabilisierung des Materialflusses des Werkstückmaterials bei Bildung einer dem Abzweig 8 konturgetreuen Aushalsung 10 und dient somit einer prozeßsicheren Ausformung an dieser Stelle des Hohlprofiles 2, wobei mit wachsender Halslänge der Gegenstempel 9 zurückweicht.

Des weiteren weist das Oberwerkzeug 4 mehrere Werkzeugteile 11,12 und 13 auf, wobei der Werkzeugteil 11 ein Gehäuse mit zum Hohlprofil 2 offenem oberen Aufnahmeraum 14 bildet, in dem die beiden anderen Werkzeugteile 12 und 13, die den für die aufweitende Umformung wesentlichen Abschnitt der Gravur 6 beinhalten, relativ zum Hohlprofil 2 verfahrbar gehalten sind. In der Fig. 1 ist ersichtlich, daß die Werkzeugteile 12 und 13 radial zum geradlinig verlaufenden Abschnitt des Hohlprofiles 2 verfahrbar sind. Es ist jedoch auch denkbar, daß allein das Werkzeugteil 13, das den Bereich des Abzweiges 8 begrenzt, radial zur sich bei Innenhochdruckbeaufschlagung sich ausbildenden Aushalsung 10 bewegbar ist. Hierbei ist das Werkzeugteil 13 an einer Seitenwandung 15 des Aufnahmeraumes 14 verschieblich abgestützt. Weiterhin ist es denkbar, daß die Werkzeugteile 12 und 13 miteinander einstückig verbunden sind und sowohl radial zum geradlinigen Teil des in das Umformwerkzeug 3 eingelegten Hohlprofiles 2 als auch axial zu diesem und damit radial zur Aushalsung 10 des Hohlprofiles 2 verschiebbar sind. Obwohl in der Zeichnung nur eine Halbseite der Vorrichtung 1 gezeigt ist, so ist deren vollständige Ausbildung spiegelsymmetrisch an der Mittenachse 16 vorzustellen.

Das Unterwerkzeug 5 weist einen unteren nach oben offenen Aufnahmeraum 17 auf, in dem ein Werkzeugteil 18 des Unterwerkzeuges 5, das die untere Gravur im wesentlichen beinhaltet, hubbeweglich geführt ist. Das Hohlprofil 2 ist des weiteren beiderends von einem Dichtstempel 19 abgedichtet, der während der Umformung entweder starr in seiner einmal eingenommenen Gebrauchslage unter Gewährleistung einer dichten metallischen Klemmverbindung zwischen dem Hohlprofil 2 und dem Dichtkonus 20 des Dichtstempels 19 verharrt oder der entsprechend der sich durch die Aufweitung des Hohlprofiles 2 ergebenden axialen Verkürzung des Hohlprofiles 2 nachführbar ist. Die Abdichtung kann auch anstelle des Dichtkonus 20 über eine geeignete Radialdichtung erfolgen. Im übrigen ist auch denkbar, durch zusätzliches Aufbringen einer Axialkraft auf das Hohlprofil 2 mittels des Dichtstempels 19 Hohlprofilmaterial in den Bereich der Ausbauchung des Hohlprofiles 2, also den Abzweig 8 des Umformwerkzeuges 3, von den Enden des Hohlprofiles 2 her nachzuschieben, so daß die Prozeßsicherheit der Ausbildung der Aushalsung 10 weiter erhöht werden kann. Für das nachfolgend beschriebene erfindungsgemäße Verfahren zur Umformung des Hohlprofiles 2 ist es nicht zwangsläufig erforderlich, daß die Werkzeugteile 11,12,13 und 18 allesamt verfahrbar sind. Je nach Bedarf können diese auch starr angeordnet sein oder nur einer oder zwei Werkzeugteile beweglich sein.

Auch ist es denkbar, daß die Werkzeugteile 11, 12 und 13 während der Umformung zwar allesamt schwingen, jedoch das an den Werkzeugteilen 12 und 13 entlang geführte und radial zum Hohlprofil 2 oszillierende Werkzeugteil 11 mit höherer Amplitude angeregt wird. Dies hat den Vorteil, daß die Reibungsentlastung sich besonders stark auf den am Hohlprofilende liegenden Nachschiebebereich auswirkt, so daß das Nachschieben von Material dort erheblich erleichtert wird und somit die Bereiche höherer Umformgrade wie der Bereich der Aushalsung 10 aufgrund des verstärkten Materialangebotes besonders prozeßsicher ausgeformt werden können. Die Reibungsentlastung für den restlichen Bereich der Gravur 6 bleibt aufgrund der ebenfalls schwingenden Werkzeugteile 12 und 13 gewahrt.

Nachdem das Hohlprofil 2 in das Umformwerkzeug 3 eingelegt wurde, wird dieses geschlossen, wonach die Dichtstempel 19 in ihre dichtende Gebrauchslage verfahren werden. Der Gegenstempel 9 befindet sich in seiner Ausgangslage mit seiner Stirnseite 21 bündig zur Gravur 6 des Oberwerkzeuges 4. Anschließend wird über eine Zuführbohrung innerhalb des Dichtstempels 19 Druckfluid in das Hohlprofil 2 eingeleitet, wonach das Druckfluid mittels einer Hochdruckerzeugungsanlage, die mit der Zuführbohrung fluidisch verbunden ist, hoch gespannt wird. Durch die Entfaltung des Innenhochdruckes weitet sich das Hohlprofil 2 auf, wobei sich dessen Wandungen an die Gravur 6 sowohl des Oberwerkzeuges 4 als auch des Unterwerkzeuges 5 anlegt.

Im Bereich des Abzweiges 8 wird der Gegenstempel 9 allmählich zurückgefahren, wobei das Hohlprofilmaterial als Blase in den durch den Rückzug des Gegenstempels 9 frei werdenden Aufweitraum mittels des Innenhochdruckes hineinverdrängt wird. Diese Blase längt sich, je weiter der Gegenstempel 9 zurückverfahren wird, und legt sich an die Wandung des Abzweiges 8 unter Bildung der Aushalsung 10 an.

Bei Anlage des Hohlprofiles 2 an der Gravur 6 bzw. in der Aushalsung 10 an der Wandung des Abzweiges 8 bildet das Hohlprofil 2 für den weiteren Umformungvorgang mit dem Umformwerkzeug 3 einen Reibungspartner, da das Hohlprofilmaterial zur weiteren Ausformung, d.h. zum weiteren Fließen zur Umformstelle hin, die Haftreibung an dem Umformwerkzeug, an das es durch den Innenhochdruck angepreßt wird, überwinden muß. Da dieser Reibungswiderstand einer prozeßsicheren Umformung aufgrund der auftretenden Materialausdünnung am Hohlprofil 2 entgegenläuft, ist es Intention der Erfindung, die Reibung zu reduzieren und damit die Prozeßsicherheit bei der Umformung zu erhöhen. Hierbei können auch gleichzeitig die Verfahrensgrenzen des Innenhochdrukkumformens schadlos ausgeweitet werden.

Hierzu beinhaltet die Vorrichtung 1 zumindest einen Körperschwingungserreger, der während dem Umformvorgang zumindest einen Reibungspartner derart in Schwingung versetzt, daß sich eine radiale Relativbewegung der Reibungspartner zueinander ergibt, wonach deren Anlage zwischen den Maxima 22 der Körperschwingung aufgehoben wird (Fig. 3 und 4). Hierzu sind je nach Bedarf in der Vorrichtung 1 mehrere Möglichkeiten gegeben. So können die Werkzeugteile 11,12,13 und 18 gemeinsam oder unabhängig voneinander oszillierend mit einer Schwingungsfrequenz, die im Hertz- oder Kilohertzbereich, vorzugsweise jedoch im Bereich von 0 < ν ≤ 200 Hz liegt, mechanisch mittels eines Hubkolbens als Schwingungserreger, der über einen Excenterantrieb hin und her beweglich ist, verfahren werden. Die Körperschwingung wird dabei in Form einer zum Hohlprofil 2 hin gerichteten Longitudinalwelle eingeleitet wird. Der Schwingungserreger kann auch ein Piezo-Element oder ein getakteter Elektromagnet sein. Der Schwingungserreger kann dabei platzsparend in das Umformwerkzeug 3 integriert sein. Denkbar ist auch eine akustische Anregung der Werkzeugteile 11,12,13 und 18. Des weiteren kann auch der Gegenstempel 9 mit einem derartigen Schwingungserreger versehen sein, wobei dort die Anlage der Kappe 24 der Aushalsung 10 an der Stirnseite 21 des Gegenstempels 9 durch die Schwingung vermindert wird. Beinhaltet die Vorrichtung 1 zusätzlich Lochstempel zur Ausstanzung von Löchern am Umfang des Hohlprofiles 2 oder formgebende Stempel beispielsweise beim Platinenumformen, so können auch diese mit einem Schwingungserreger gekoppelt sein. Die Schwingung kann je nach Prozeßfortschritt gedämpft mittels eines Feder-Dämpfer-Systems 25 verlaufen, das sich im Unterwerkzeug 5 einerseits am Boden 26 dessen Aufnahmeraumes 17 und andererseits an der dem Boden 26 zugewandten Seite 27 des Werkzeugteiles 18 abstützt. Im Oberwerkzeug 4 stützt sich dieses System 25 an der Deckenwand 28 des Aufnahmeraumes 14 einerseits und andererseits an den zugewandten Seiten 29,30 der Werkzeugteile 12 und 13 ab. Die Zuhaltekraft der Werkzeugteile 11,12,13 und 18 schwingt in ihre jeweilige Normallage während des Umformprozesses zurück. Hierbei ist es denkbar, daß die Zuhaltekraft bis zum Prozeßende ansteigt (Fig. 3) oder während des ganzen Prozeßverlaufes konstant bleibt (Fig. 4). Die Schwingung kann als reine Sinusschwingung 23 mit flachen Amplituden verlaufen (Fig. 3) oder auch als Sägezahn 31 (Fig. 4) oder als Folge von Rechtecksimpulsen gestaltet sein. Die Sägezahnform und die Rechtecksimpulse sind dahingehend für das Verfahren vorteilhaft, daß sich aufgrund der sehr steilen Flanken der Schwingungsverläufe periodisch eine spontane gänzliche Aufhebung der Anlage der beiden Reibungspartner erzielen läßt, wodurch die Gesamtreibung besonders stark heruntergesetzt wird. Denkbar ist im übrigen auch, daß das gesamte Oberwerkzeug 4 oder/und das gesamte Unterwerkzeug 5 zum Schwingen angeregt wird.

Eine weitere Möglichkeit, eine Schwingung an die Reibungspartner zu applizieren, ist die Anregung des Hohlprofiles 2 selber. Dies kann über den Dichtstempel 19 erreicht werden, der mit dem Schwingungserreger einerseits und in abdichtender Gebrauchslage mit dem Werkstück, also mit dem Hohlprofil 2 gekoppelt ist. In Fig. 1 dient dabei als Schwingungserreger ein Hubkolben 32 mit Excenterantrieb 33, wobei der Hubkolben 32 in radialer Richtung mit dem Dichtstempel 19 schwingungswirksam gekoppelt ist. Bei Anregung breitet sich dadurch eine Transversalwelle im Hohlprofil 2 entlang seines Formverlaufes aus, wodurch ebenfalls radial oszillierende Relativbewegungen des Hohlprofiles 2 zum umliegenden Werkzeug 3 entstehen. Mit dieser Möglichkeit ist auch eine Kombination der Einleitung von Transversalwellen in das Hohlprofil 2 und Longitudinalwellen in ein Werkzeugteil 12,13 und 18 für eine besonders starke Abhebung des Hohlprofiles 2 vom anliegenden Umformwerkzeug 3 denkbar.

Die Schwingungsanregung kann auch rotatorisch durch Einleitung einer Drehschwingung erfolgen, wenn - wie in Fig. 2 gezeigt ist - die Reibungspartner, das Hohlprofil 2 und ein die Gravur 6 beinhaltendes aus zwei Halbschalen bestehendes Werkzeugteil 34 des Umformwerkzeuges 3, rotationssymmetrisch ausgebildet sind. Die Halbschalen sind im Oberwerkzeug 4 bzw. im Unterwerkzeug 5 in kurzen Umfangsnuten verschiebbar gehalten. Während das Werkzeugteil 34 direkt in Umfangsrichtung um wenige Winkelgrade oder gar nur Bruchteile davon schnell hin- und herpendelnd antreibbar ist, muß die Drehschwingung bei Einleitung in das Hohlprofil 2 durch den Dichtstempel 19 vermittelt werden, der von einem den Schwingungserreger bildenden Drehstellmotor entsprechend der Pfeilrichtungen angetrieben ist. Die Anregung des Werkzeugteils 34 durch eine Drehschwingung begünstigt in werkzeugtechnisch einfacher Weise das Nachschieben von Hohlprofilmaterial aus dem Endbereich des Hohlprofiles 2, da der Endbereich vom restlichen Hohlprofil 2 der Anregungsstelle am nächsten liegt und daher am intensivsten erfaßt wird. Es sind hierbei aufgrund der relativ kleinen zu betätigenden Masse des Werkzeugteils keine hohen Verfahrund Lagerkräfte erforderlich. Es ist auch eine Ausbildung des Werkzeugteils 34 als geschlossene Hülse möglich, die in entsprechende Aussparungen des Unterwerkzeuges 5 vor der Umformung eingelegt wird und durch die anschließend das noch nicht umgeformte, geradlinig verlaufende Hohlprofil 2 hindurchgeführt wird. Sodann wird das Oberwerkzeug 4 auf das Unterwerkzeug 5 abgesenkt und somit das Umformwerkzeug 3 zur Abfolge der Umformung geschlossen.

Weiterhin ist es auch möglich, die Schwingungsanregung schon vor der Anlage des Hohlprofiles 2 an der Gravur 6 erfolgen zu lassen, da dann von vorneherein die Adhäsion des Hohlprofiles 2 an der Gravur geschmälert oder gar verhindert wird.

Schließlich sei noch angemerkt, daß die Schwingungsanregung der Reibungspartner auch durch eine Kombination von translatorischen und rotatorischen Anregungen erfolgen kann.

## Patentansprüche

1. Verfahren zum Innenhochdruckumformen eines Werkstückes (2) in einem geschlossenen Innenhochdruck-Umformwerkzeug (3), wobei das Werkstück (2) aufgrund des von einem Druckerzeuger ausgeübten fluidischen Innenhochdruckes aufgeweitet wird und sich an die Gravur des Umformwerkzeuges (3) anlegt, wobei das Werkstück (2) und das Umformwerkzeug (3) in den Anlagebereichen Reibungspartner (2, 4, 5, 10, 11, 12, 13, 18, 34) bilden,
**dadurch gekennzeichnet,**
**daß** während der Umformung zumindest einer der Reibungspartner (2, 4, 5, 10, 11, 12, 13, 18, 34) von einem Schwingungserreger unmittelbar in Schwingung (23, 31) versetzt wird.

2. Verfahren nach Anspruch 1,
**dadurch gekennzeichnet,**
**daß** die Schwingung (23,31) in das Werkstück (2) in Form einer entlang dessen Formverlaufes sich ausbreitenden Transversalwelle eingeleitet wird.

3. Verfahren nach Anspruch 1,
**dadurch gekennzeichnet,**
**daß** die Schwingungsanregung mechanisch erfolgt.

4. Verfahren nach Anspruch 1,
**dadurch gekennzeichnet,**
**daß** die Schwingungsanregung mittels eine Piezoelementes erfolgt.

5. Verfahren nach Anspruch 1,
**dadurch gekennzeichnet,**
**daß** die Schwingungsanregung akustisch erfolgt.

6. Verfahren nach Anspruch 1,
**dadurch gekennzeichnet,**
**daß** die Schwingungsanregung elektromagnetisch erfolgt.

7. Verfahren nach Anspruch 1,
**dadurch gekennzeichnet,**
**daß** die Schwingung (23,31) in zumindest ein Umformwerkzeugteil (11, 12, 13,18) in Form einer zum Werkstück (2) hin gerichteten Longitudinalwelle eingeleitet wird.

8. Verfahren nach Anspruch 1,
**dadurch gekennzeichnet,**
**daß** die Schwingung (23,31) eine Frequenz im Hertz- oder Kilohertzbereich, insbesondere im Bereich von 0 < ν ≤ 200 Hz aufweist.

9. Verfahren nach Anspruch 1,
**dadurch gekennzeichnet,**
**daß** bei rotationssymmetrischer Ausbildung der Reibungspartner (2,34) die Schwingungsanregung durch Einleitung einer Drehschwingung erfolgt.

10. Vorrichtung zum Innenhochdruck-Umformen eines Werkstükkes (2) mit einem längs der Erstreckung des Werkstückes geteilten und mit einem Fluiddruckerzeuger verbundenen Innenhochdruck-Umformwerkzeug (3), wobei das Umformwerkzeug (3) und das Werkstück (2) im aufgeweiteten Zustand des Werkstückes Reibungspartner (2, 4, 5, 10, 11, 12, 13, 18, 34) bilden, und mit zumindest einem Dichtstempel (19), mittels dessen das Werkstück axial abdichtbar ist, zur Durchführung des Verfahrens nach Anspruch 1,
**dadurch gekennzeichnet,**
**daß** die Vorrichtung (1) zumindest einen Schwingungserreger beinhaltet, der derart gestaltet ist, dass er mit wenigstens einem der Reibungspartner (2, 4, 5, 10, 11, 12, 13, 18, 34) schwingungswirksam gekoppelt ist und er ihn während der Umformung unmittelbar in Schwingung versetzen kann.

11. Vorrichtung nach Anspruch 10,
**dadurch gekennzeichnet,**
**daß** der Schwingungserreger eine Piezo-Element ist.

12. Vorrichtung nach Anspruch 10,
**dadurch gekennzeichnet,**
**daß** der Schwingungserreger ein Elektromagnet ist.

13. Vorrichtung nach Anspruch 10,
**dadurch gekennzeichnet,**
**daß** der Schwingungserreger ein Hubkolben (32) ist, der über einen Excenterantrieb (33) hin und her beweglich ist.

14. Vorrichtung nach Anspruch 10,
**dadurch gekennzeichnet,**
**daß** im Falle der Schwingungsanregung zumindest eines Werkzeugteiles (11, 12, 13, 18, 34) der Schwingungserreger in das Umformwerkzeug (3) integriert ist.

15. Vorrichtung nach Anspruch 10,
**dadurch gekennzeichnet,**
**daß** der Schwingungserreger ein Drehstellmotor ist, der mit einem rotationssymmetrisch ausgebildeten Reibungspartner (2, 34) in Wirkkontakt steht.

16. Vorrichtung nach Anspruch 10,
**dadurch gekennzeichnet,**
**daß** der Schwingungserreger über den Dichtstempel (19) mit dem Werkstück (2) gekoppelt ist.

## Claims

1. A process for the internal high-pressure forming of a work piece (2) in a closed internal high-pressure forming tool (3), the work piece (2) being expanded by means of the fluid internal high pressure exerted by a pressure generator and coming into contact with the engraving of the forking tool (3), the work piece (2) and the forming tool (3) forming friction partners (2, 4, 5, 10, 11, 12, 13, 18, 34) in the areas in which they come into contact,
**characterised in that**
during forming at least one of the friction partners (2, 4, 5, 10, 11, 12, 13, 18, 34) is set oscillating (23, 31) directly by an oscillation exciter.

2. A process in accordance with claim 1,
**characterised in that**
the oscillation (23, 31) is introduced into the work piece (2) in the form of a transverse wave which spreads along its length.

3. A process in accordance with claim 1,
**characterised in that**
oscillation is excited mechanically.

4. A process in accordance with claim 1,
**characterised in that**
oscillation is excited by means of a piezo element.

5. A process in accordance with claim 1,
**characterised in that**
oscillation is excited acoustically.

6. A process in accordance with claim 1,
**characterised in that**
oscillation is excited electro-magnetically.

7. A process in accordance with claim 1,
**characterised in that**
the oscillation (23, 31) is introduced into at least one forming tool part (11, 12, 13, 18) in the form of a longitudinal wave directed towards the work piece (2).

8. A process in accordance with claim 1,
**characterised in that**
the oscillation (23, 31) has a frequency in the hertz or kilohertz range, in particular within a range of 0 < υ ≤ 200 Hz.

9. A process in accordance with claim 1,
**characterised in that**
if the friction partners (2, 34) are rotationally symmetrical the oscillation can be excited by the introduction of a rotary oscillation.

10. A device for the internal high-pressure forming of a work piece (2) with an internal high-pressure forming tool (3) split along the length of the work price and connected to a fluid pressure generator, the forming tool (3) and the work piece (2) forming friction partners (2, 4, 5, 10, 11, 12, 13, 18, 34) when the work piece is in the expanded state process, and with at least one sealing die (19) by means of which the work piece can be sealed axially, to carry out the process in accordance with claim 1,
**characterised in that**
that the device (1) contains at least one oscillation exciter which is designed in such a way that is connected to at least one of the friction partners (2, 4, 5, 10, 11, 12, 13, 18, 34) in such a way as to excite oscillation and is able to excite oscillation in it directly during the forming process.

11. A device in accordance with claim 10,
**characterised in that**
the oscillation exciter is a piezo element.

12. A device in accordance with claim 10,
**characterised in that**
the oscillation exciter is an electromagnet.

13. A device in accordance with claim 10,
**characterised in that**
the oscillation exciter is a reciprocating piston (32) which can be moved back and forth by means of an excentric drive unit (33).

14. A device in accordance with claim 10,
**characterised in that**
in the event of oscillation excitation at least one tool part (11, 12, 13, 18, 34) of the oscillation exciter is integrated in the forming tool (3).

15. A device in accordance with claim 10,
**characterised in that**
the oscillation exciter is a rotary actuator which is in active contact with a rotationally symmetrical friction partner (2, 34).

16. A device in accordance with claim 10,
**characterised in that**
the oscillation excitation is linked to the work piece (2) by means of the sealing die (19).

## Revendications

1. Procédé de formage d'une pièce (2) sous haute pression interne dans un outil de formage sous haute pression interne, clos (3), dans lequel la pièce (2) s'expanse du fait de la haute pression interne fluidique exercée par un générateur de pression et s'appuie contre la surface en contact avec la pièce de l'outil de formage (3), la pièce (2) et l'outil de formage (3) formant dans les zones d'appui des partenaires de frottement (2, 4, 5, 10, 11, 12, 13, 18, 34),
**caractérisé par le fait**
**que** pendant le formage au moins l'un des partenaires de frottement (2, 4, 5, 10, 11, 12, 13, 18, 34) est directement mis en vibration (23, 31) par un excitateur en vibration.

2. Procédé selon la revendication 1,
**caractérisé par le fait**
**que** la vibration (23, 31) passe dans la pièce (2) sous forme d'une onde transversale qui se propage le long du tracé de la pièce.

3. Procédé selon la revendication 1,
**caractérisé par le fait**
**que** l'excitation en vibration se fait mécaniquement.

4. Procédé selon la revendication 1,
**caractérisé par le fait**
**que** l'excitation en vibration se fait au moyen d'un piézo-élément.

5. Procédé selon la revendication 1,
**caractérisé par le fait**
**que** l'excitation en vibration se fait par voie acoustique.

6. Procédé selon la revendication 1,
**caractérisé par le fait**
**que** la l'excitation en vibration se fait par voie électromagnétique.

7. Procédé selon la revendication 1,
**caractérisé par le fait**
**que** la vibration (23, 31) passe dans au moins une partie (11, 12, 13, 18) de l'outil de formage sous forme d'une onde longitudinale orientée selon la pièce (2).

8. Procédé selon la revendication 1,
**caractérisé par le fait**
**que** la vibration (23, 31) présente une fréquence sur la plage des hertz ou des kilohertz, en particulier sur la plage de 0 < ν ≤ 200 Hz.

9. Procédé selon la revendication 1,
**caractérisé par le fait**
**que**, lors de la conception des partenaires de frottement en symétrie de rotation, l'excitation en vibration se fait par passage d'une vibration rotative.

10. Dispositif pour le formage sous haute pression interne dune pièce (2) comportant un outil de formage sous haute pression interne (3) divisé le long de l'extension de la pièce et relié à un générateur de pression d'un fluide, dans lequel, dans l'état en expansion de la pièce, l'outil de formage (3) et la pièce (2) forment des partenaires de frottement (2, 4, 5, 10, 11, 12, 13, 18, 34) et comportant au moins un poinçon d'étanchéité (19) au moyen duquel la pièce peut être rendue étanche selon la direction axiale, pour la mise en oeuvre du procédé selon la revendication 1,
**caractérisé par le fait**
**que** le dispositif (1) contient au moins un excitateur en vibration qui est réalisé de façon à être couplé activement en vibration avec au moins l'un des partenaires de frottement (2, 4, 5, 10, 11, 12, 13, 18, 34) et à pouvoir le mettre directement en vibration pendant le formage.

11. Dispositif selon la revendication 10,
**caractérisé par le fait**
**que** l'excitateur en vibration est un piézo-élément.

12. Dispositif selon la revendication 10,
**caractérisé par le fait**
**que** l'excitateur en vibration est un électro-aimant.

13. Dispositif selon la revendication 10,
**caractérisé par le fait**
**que** l'excitateur en vibration est un piston de vérin (32) auquel un mécanisme à excentrique (33) donne un mouvement de va-et-vient.

14. Dispositif selon la revendication 10,
**caractérisé par le fait**
**que** dans le cas de l'excitation en vibration d'au moins une partie (11, 12, 13, 18, 34) de la pièce, l'excitateur en vibration est intégré dans l'outil de formage (3).

15. Dispositif selon la revendication 10,
**caractérisé par le fait**
**que** l'excitateur en vibration est un moteur réglant rotatif qui est en contact actif avec un partenaire de frottement (2, 34) conçu symétrique en rotation.

16. Dispositif selon la revendication 10,
**caractérisé par le fait**
**que** l'excitateur en vibration est couplé à la pièce (2) par l'intermédiaire du poinçon d'étanchéité (19).
